# EUROPÄISCHE PATENTSCHRIFT

(11) **EP 1 130 340 B1**
(45) Veröffentlichungstag und Bekanntmachung des Hinweises auf die Patenterteilung: **21.06.2006**
(21) Anmeldenummer: 00127641.9
(22) Anmeldetag: 16.12.2000
(51) Int. Cl.: F24H 9/12, F16L 39/00

(54) **Heizkörperanschluss mit einem Rohranschluss für den Vorlauf und einem Rohranschluss für den Rücklauf des Heizmediums**
Connector for a radiator with a tube connector for the departure and a tube connector for the return of the heat carrying fluid
Connecteur pour radiateur avec connecteur pour le départ et un connecteur pour le retour du fluide caloporteur

(30) Priorität: 26.02.2000 DE 10009137
(43) Veröffentlichungstag der Anmeldung: 05.09.2001
(73) Patentinhaber: Anton Hummel Verwaltungs GmbH, 79183 Waldkirch (DE)
(72) Erfinder:
(74) Vertreter: Patent- und Rechtsanwaltssozietät Maucher, Börjes & Kollegen

(56) Entgegenhaltungen:
- DE-U- 29 505 110
- DE-U- 29 809 433
- US-A- 3 776 272
- US-A- 5 341 843
- US-A- 5 467 611

## Beschreibung

Die Erfindung betrifft einen Heizkörperanschluß mit einem Rohr und einem Rohranschluß für den Vorlauf und mit einem Rohr und einem Rohranschluß für den Rücklauf des Heizmediums, die beide nebeneinander angeordnet und in einem Bereich, in welchem die anzuschließenden Rohre parallel verlaufen, in Montagestellung verbunden sind, wobei die Anschlußenden der Rohre jeweils eine Aufweitung und/oder einen Klemmring aufweisen und in Gebrauchsstellung von einem Überwurfteil übergriffen sind, welches mit einem Anschlußteil verbunden ist.

Derartige Heizkörperanschlüsse sind bekannt. Als Überwurfteil dient dabei für jedes der beiden Rohre eine Überwurfmutter, die die Rohrerweiterung und/oder einen Klemmring erfaßt und durch ihre Verschraubung gegenüber einem Anschlußteil,beispielsweise einem Anschlußkrümmer verbindet.

Dies bedeutet in vielen Fällen Schwierigkeiten bei der Montage, weil die Rohre und ihre Anschlußenden häufig aus der Wand austreten und sich dann die Überwurfmutter auf der Wandseite der zum Heizkörper führenden Anschlußleitungen befinden, so daß der Monteur hinter diese Anschlußleitungen bzw. hinter einen Anschlußblock greifen muß, um die Überwurfmuttern anziehen zu können. Diese Schwierigkeit kann unter Umständen zu einer unzulänglichen oder mangelhaften Montage führen.

Aus US-A-3 '776 272 ist ein Heizkörperanschluss benannt, bei welchem die Befestigung nicht mit einem Überwurfteil, sondern mit einem Band erfolgt, das mit seinen beiden Enden verschraubt wird. Somit können keine Aufweitungen oder einen Klemmring aufweisende Anschlussenden von Rohren für das Heizmedium gemeinsam erfasst und festgelegt, werden.

Aus US-A-5 467 611 ist ein Verbindungsblock zu verbindende Rohre eines Klimatisiergeräts bekannt, bei welchem an ihrem Umfang Wülste aufweisende Röhrenden jeweils von Ankerplatten übergriffen werden, die mit zwei Befestigungselementen verbunden werden.

Es besteht deshalb die Aufgabe, einen Heizkörperanschluß der eingangs genannten Art zu schaffen, bei welchem die Montage bzw. die Befestigung der Anschlußteile an den Rohren vereinfacht ist, selbst wenn das oder die Überwurfteile sich auf der Wandseite dieses Heizkörperanschlusses befinden.

Zur Lösung dieser Aufgabe ist der eingangs genannte Heinzkörperanschluß dadurch gekennzeichnet, daß ein gemeinsames Überwurfteil (13) mit zwei parallelen Aufnahmeöffnungen (15) für die Aufweitungen (11) der Anschlußenden (10) der Rohre (4,5) und/oder für die Anschlußenden (10) erfassenden Klemmringe (12) vorgesehen ist, daß die beiden damit verbindbaren Anschlußteile (14) durch ein festes Verbindungsteil (17) miteinander verbunden sind, daß die beiden Anschlussteile (14) als parallele Anschlusskrümmer oder Winkelelemente ausgebildet sind und das Verbindungsteil (17) etwa im Winkelbereich verläuft, daß ein Befestigungselement (18) zum Verbinden des Überwurfteiles (13) mit dem Verbindungsteil (17) vorgesehen ist, welches von der zugänglichen oder wandabgewandten Seite (19) des Heizkörperanschlusses (1) aus betätigbar ist, wobei das als Schraube oder Gewindebolzen ausgebildete Befestigungselement (18) von der Außenseite des Winkels in das Verbindungsteil (17) eingreift und parallel zu jeweils einem Winkelschenkel des Anschlussteiles (14) verläuft.

Auf diese Weise kann die Montage bequem von der Vorderseite des Heizkörperanschlusses, also beispielsweise von dessen der Wand und/oder dem Heizkörper abgewandten Seite durchgeführt werden, so daß also bei der Montage nicht hinter den Heizkörperanschluß und von diesem zu dem Heizkörper führende Leitungen gegriffen werden muß. Der Monteur kann einfach das Befestigungselement auf der dem Heizkörper oder derjenigen Wand, aus welcher die Rohre austreten und zu dem Heizkörperanschluß führen, abgewandten Seite des Heizkörperanschlusses, also einer dem Rauminneren zugewandten Seite aus beispielsweise mit einem Werkzeug oder gegebenenfalls auch von Hand erfassen und im Sinne der durchzuführenden Verbindung betägigen, also beispielsweise eine Schraube oder Mutter oder dergleichen anziehen.

Besonders günstig ist es dabei, wenn das Befestigungselement von der dem Überwurfteil abgewandten Seite der Anschlußteile aus - insbesondere an deren Verbindungsteil - zugänglich und betätigbar ist. Somit kann das Befestigungselement beispielsweise angezogen werden, um das Überwurfteil an die Anschlußteile heranzubewegen und im Sinne einer Fixierung festzulegen.

Besonders günstig ist es, wenn das Befestigungselement ein Gewinde aufweist und von der Vorder- oder Oberseite des Verbindungsteiles der Anschlußteile oder von der den Anschlußteilen abgewandten Seite des Überwurfteiles aus verschraubbar ist, wobei letzteres für den Fall gilt, daß das Überwurfteil sich auf einer zugänglichen Seite des Heizkörperanschlusses befindet.

Je nach Anordnung der zu dem Heizkörperanschluß führenden und mit diesem zu versehenden Anschlußenden der Rohre und der sich anschließenden weiteren Leitungen oder dergleichen kann es zweckmäßig sein, wenn das Befestigungselement an einer Stelle des Verbindungsteiles oder gegebenenfalls des Überwurfteiles mittels eines Werkzeuges verschraubbar ist, die von den anzuschließenden Rohren und/oder den abgehenden Anschlüssen oder Rohren beabstandet und frei ist.

Beispielsweise kann das Befestigungselement von der dem Heizkörper abgewandten und/oder beabstandeten Seite betätigbar sein.

Eine besonders zweckmäßige und vorteilhafte Ausgestaltung des erfindungsgemäßen Heizkörperanschlusses ist für den Fall möglich, bei welchem zwei parallele, als Anschlußkrümmer oder Winkelelement ausgebildete Anschlußteile und ein etwa in deren Winkelbereich verlaufendes Verbindungsteil vorgesehen sind. Die entsprechende Ausgestaltung des Heizkörperanschlusses mit derartig ausgebildeten Anschlußteilen kann dadurch gekennzeichnet sein, daß das als Schraube oder Gewindebolzen ausgebildete Verbindungselement von der Außenseite des Winkels in das Verbindungsteil eingreift und parallel zu jeweils einem Winkelschenkel des Anschlußteiles, insbesondere parallel zu dem mit dem Überwurfteil verbindbaren Winkelschenkel verläuft. Somit wird das Verbindungselement, nämlich eine Schraube oder eine mit einem Gewindebolzen zusammenwirkende Mutter sehr gut zugänglich, da in ihrem Bereich die Winkelschenkel zurückweichen und somit ein Werkzeug oder dergleichen bei der Montage nicht behindern können.

Eine häufig zweckmäßige Ausgestaltung eines Heizkörperanschlusses mit Anschlußkrümmern als Anschlußteile kann dabei vorsehen, daß das Überwurfteil in Gebrauchsstellung an horizontal gerichteten Schenkeln der Anschlußteile angreift und das in das Verbindungsteil der Anschlußteile eingreifende Verbindungselement horizontal angeordnet und von der in Gebrauchsstellung vorderen Seite dieses Verbindungsteiles verschraubbar ist. Diese Anordnung ist vor allem dann zweckmäßig, wenn die beiden Anschlußenden der Rohre horizontal aus einer Wand austreten und die als Anschlußkrümmer ausgebildeten Anschlußteile mit ihrem abgehenden Winkelschenkel nach oben gerichtet sind, wo weiterführende Leitungen dann zu einem über diesem Heizkörperanschluß befindlichen Heizkörper führen. Es ergibt sich in dieser Anwendung eine besonders gute Zugänglichkeit des Befestigungselementes zum Verbinden der Anschlußteile mit dem Überwurfteil von der Raumseite her, in welcher der Heizkörper und sein Heizkörperanschluß installiert sind.

Als Befestigungselement kann, wie schon erwähnt, eine Schraube vorgesehen sein, die eine Lochung des Verbindungsteiles oder gegebenenfalls des Überwurfteiles durchsetzt und in ein Innengewinde des Überwurfteiles oder gegebenenfalls des Verbindungsteile eindrehbar ist, wobei der Schraubenkopf an der frei zugänglichen Stelle des Heizkörperanschlusses angeordnet ist. Eine Schraube ist besonders einfach montierbar und gleichzeitig effektiv und kann in vorteilhafter Weise das Überwurfteil mit zwei Aufnahmeöffnungen gleichzeitig an das Anschlußteil heranziehen und dadurch die Anschlußenden der Rohre fixieren.

Eine abgewandelte Ausführungsform kann darin bestehen, daß das Verbindungsteil oder gegebenenfalls das Überwurfteil eine Durchgangsbohrung oder Lochung für einen in dem Gegenstück angeordneten und befestigten Gewindebolzen hat und daß zur Verschraubung eine zu diesem Gewindebolzen passende Mutter vorgesehen ist, die von der frei zugänglichen Seite des Heizkörperanschlusses aus auf dem Gewindebolzen verdreh- und anziehbar ist. Dies stellt eine Alternative zu einer Schraube dar, wobei dann die Mutter von der Vorder- oder Raumseite her mit einem entsprechenden Werkzeug angezogen werden kann, um vor allem das auf der Rückseite des Heizkörperanschlusses befindliche Überwurfteil an die Anschlußteile beziehungsweise die entsprechenden Winkelschenkel der als Krümmer ausgebildeten Anschlußteile heranzuziehen und zu fixieren.

Eine weiter abgewandelte Ausführungsform kann vorsehen, daß zum Verbinden des Verbindungsteiles und des Überwurfteiles eine vorzugsweise mittels eines Hebels betätigbare Klammer vorgesehen ist, deren Klemmbacken oder Klemmteile das Überwurfteil und das Verbindungsteil in Gebrauchsstellung zusammenhalten und zusammendrücken, wobei der Hebel oder dergleichen von der frei zugänglichen Seite des Heizkörperanschlusses her betätigbar und in Befestigungsstellung festlegbar ist.

Vor allem bei Kombination einzelner oder mehrerer der vorbeschriebenen Merkmale und Maßnahmen ergibt sich ein Heizkörperanschluß für zwei in der Regel parallele Rohre, die den Vorlauf und den Rücklauf eines Heizkörpers bilden können, und mit diesem Heizkörperanschluß gemeinsam angeschlossen werden können, wobei die Montage aufgrund der raumseitig angeordneten Betätigung des Befestigungselementes vereinfacht ist, so daß auch Montagefehler besser vermieden werden können.

Nachstehend sind Ausführungsbeispiele der Erfindung anhand der Zeichnung näher beschrieben. Es zeigt in zum Teil schematisierter Darstellung:
- Fig. 1: eine Ansicht auf einen erfindungsgemäßen Heizkörperanschluß von vorne, das heißt mit Blick auf die in diesem Falle in der Zeichnungsebene befindliche Wand, aus welcher zwei Rohre für den Vorlauf und den Rücklauf des Heizmediums austreten und mit Hilfe des Heizkörperanschlusses mit nach oben zu dem Heizkörper führenden Leitungen verbunden sind,
- Fig.2: eine Seitenansicht des Heizkörperanschlusses für zwei aus einer Wand horizontal austretende Rohre an zu einem Heizkörper führenden Leitungen gemäß Fig.1,
- Fig.3: eine teilweise im Schnitt gehaltene Draufsicht des Heizkörperanschlusses gemäß Fig.1 und 2 ohne die weiterführenden Leitungen und den Heizkörper, wobei die Enden der mit dem Heizkörperanschluß zu versehenden Rohre innerhalb eines Überwurfteiles aufgeweitet sind und in ihrem Inneren eine Stützhülse haben,
- Fig.4: eine der Fig.3 entsprechende Darstellung einer abgewandelten Ausführungsform, bei welcher die Rohre im Bereich des Überwurfteiles eine Aufweitung haben, die aufgrund des Werkstoffes des Rohres eine ausreichende Festigkeit haben und somit keine Stützhülse aufweisen,
- Fig.5: eine den Figuren 3 und 4 entsprechende Ausführungsform, bei welcher die anzuschließenden Rohre ohne Aufweitung aber mit an der Außenseite angreifenden Klemmringen versehen sind, die durch das Überwurfteil und dessen Montage spannbar sind,
- Fig.6: eine Explosionsdarstellung eines Heizkörperanschlusses gemäß den Figuren 3 bis 5, wobei hinsichtlich der Fixierung der Anschlußenden der Rohre die Ausführungsform gemäß Fig.5 gewählt ist sowie
- Fig.7: eine teilweise als Explosionsdarstellung gezeichnete Seitenansicht eines Rohranschlusses gemäß Fig.5 und 6, wobei statt einer Schraube zum Verbinden der Anschlußteile mit dem Überwurfteil an dem Überwurfteile zwischen den beiden Aufnahmeöffnungen ein Gewindebolzen befestigt ist, der in Gebrauchsstellung an der Vorderseite des Heizkörperanschlusses mit einer Mutter festlegbar und anziehbar ist.

Bei der nachfolgenden Beschreibung unterschiedlicher Ausführungsbeispiele erhalten hinsichtlich ihrer Funktion übereinstimmende Teile auch bei unterschiedlicher Gestaltung übereinstimmende Bezugszahlen.

Ein im ganzen mit 1 bezeichneter Heizkörperanschluß mit einem Rohranschluß 2 für den Vorlauf und einem Rohranschluß 3 für den Rücklauf des Heizmediums dient dazu, zwei nebeneinander angeordnete und im Anschlußbereich parallel verlaufende Rohre 4 und 5 mit jeweils weiterführenden Leitungen 6 und 7 dicht und fest zu verbinden.

Gemäß den Figuren 1 und 2 treten dabei die beiden Rohre 4 und 5 etwa horizontal aus einer Wand 8 aus, während die weiterführenden Leitungen 6 und 7 rechtwinklig dazu vertikal nach oben zu einem Heizkörper 9 führen beziehungsweise von diesem kommen. Es ist aber auch denkbar, daß die Rohre 4 und 5 ebenfalls vertikal beispielsweise aus einem Boden oder horizontal parallel zu einer Wand verlaufen, wobei dann das Prinzip des entsprechenden Heizkörperanschlusses 1 in gleicher Weise zur Anwendung kommt.

In allen Ausführungsbeispielen weisen die Anschlußenden 10 der Rohre 4 und 5 jeweils eine Aufweitung 11 (Fig.3 und 4) oder einen außenseitig wirksam werdenden Klemmring 12 (Fig.5 und 6) oder gegebenenfalls eine Aufweitung 11 und einen Klemmring 12 (Fig.7) auf, wobei die Aufweitung 11 oder der Klemmring 12 jeweils von einem Überwurfteil 13 übergriffen werden, welches mit einem Anschlußteil 14 in Montage- oder Gebrauchsstellung in noch zu beschreibender Weise verbunden ist.

Dabei erkennt man in allen Ausführungsbeispielen, daß ein gemeinsames Überwurfteil 13 mit zwei parallelen Aufnahmeöffnungen 15 für die Aufweitungen 11 der Anschlußenden 10 der Rohre 4 und 5 und/oder für die die Anschlußenden 10 erfassenden Klemmringe 12 vorgesehen ist.

Für das Übergreifen von Aufweitungen 11 sind dabei gemäß Fig.3 und 4 an den Aufnahmeöffnungen 15 Verengungen 16 vorgesehen, die auch bei der Lösung mit Klemmringen gemäß Fig.5 und 6 in angepaßter Form vorhanden sind.

Die beiden mit diesem für die beiden Rohre 4 und 5 gemeinsamen Überwurfteil 13 verbindbaren Anschlußteile 14, die mit den weiterführenden Leitungen 6 und 7 gekuppelt werden, sind durch ein festes Verbindungsteil 17 miteinander verbunden und somit zu einem einzigen Montageteil gemacht. Ferner ist ein Befestigungselement 18 zum Verbinden des Überwurfteiles 13 mit dem Verbindungsteil 17 vorgesehen, was die Montage erheblich vereinfacht. Dabei ist dieses Befestigungselement 18 von der zugänglichen, also der Wand 8 abgewandten Seite 19 (vgl.Fig.2) des Heizkörperanschlusses 1 aus zugänglich und kann von dort aus betätigt, also insbesondere in seine Befestigungsposition gebracht und zum dichten Verschließen des Heizkörperanschlusses 1 angezogen werden, indem durch seine Betätigung das Überwurfteil 13 gegen die Anschlußteile 14 bewegt und gedrückt wird und dadurch die Anschlußenden 10 der Rohre 4 und 5 festklemmt.

Vor allem in Fig.1, 2 und auch in Fig.7 erkennt man, daß das Befestigungselement 18 von der dem Überwurfteil 13 abgewandten Seite der Anschlußteile 14 aus zugänglich und betätigbar ist, so daß ein praktisch ungehindertes Montieren dieses Befestigungselementes 18 ermöglicht wird.

Das unterschiedlich ausführbare, diesbezüglich im folgenden noch näher zu beschreibende Befestigungselement 18 hat in den dargestellten Ausführungsbeispielen ein Gewinde und ist von der Vorder- oder Oberseite des Verbindungsteiles 17 der Anschlußteile 16 aus verschraubbar. Bei umgekehrter Anordnung könnte es aber auch von der den Anschlußteilen abgewandten Seite des Überwurfteiles 13 aus verschraubbar sein, wenn das Überwurfteil 13 gut zugänglich beispielsweise in einer von der Wand 8 abliegenden Position angeordnet ist.

Im Ausführungsbeispiel ist das Überwurfteil 13 durch den gesamten Heizkörperanschluß 1 und die zu dem Heizkörper 9 führenden Leitungen 6 und 7 nur schwer zugänglich, so daß es günstig ist, daß dieses Überwurfteil 13 nicht selbst für die Montage betätigt werden muß, sondern durch Betätigung des Befestigungselementes 18 in seine Montagestellung an den Anschlußteilen 16 gezogen werden kann.

Das Befestigungselement 18 ist dabei an einer Stelle des Verbindungsteiles 17 mittels eines Werkzeuges verschraubbar, die von den anzuschließenden Rohren 4 und 5 und auch den weiterführenden Leitungen 6 und 7 beabstandet und frei ist. Somit ist eine ungehinderte sorgfältige Montage möglich. Dabei erkennt man in den Figuren 1 und 2, daß das Befestigungselement 18 auch an einer von dem Heizkörper 9 beabstandeten Stelle betätigbar ist und zwar von der der Wand 8 abgewandten, also dem Rauminneren zugewandten Seite, auf welcher sich der Monteur gut aufhalten und bewegen kann.

In den Figuren 1, 2 und 7 ist ein für Heizkörperanschlüsse sehr häufiger Fall dargestellt, bei welchem die Rohre 4 und 5, die an einem Heizkörper 6 als Vorlauf und als Rücklauf anzuschließen sind, parallel aus einer Wand 8 kommen, wobei sich der Heizkörper 9 höher als der Austritt dieser Rohre 4 und 5 aus der Wand 8 befindet. Demgemäß hat der Heizkörperanschluß 1 in den dargestellten Ausführungsbeispielen zwei parallele, als Anschlußkrümmer oder Winkelelement ausgebildete Anschlußteile 14, deren Verbindungsteil 17 etwa im Winkelbereich verläuft, so daß sich auch das Befestigungselement 18 auf der Höhe befindet, wo die horizontal verlaufenden Rohre 4 und 5 und der entsprechende Winkelschenkel des Anschlußteiles 14 in die vertikale Richtung nach oben umgelenkt werden.

Das dabei gemäß den Figuren 1 bis 6 als Schraube ausgebildete Befestigungselement 18 greift von der Außenseite dieses "Winkels" in das Verbindungsteil 17 - dabei in Gebrauchsstellung horizontal verlaufend - ein und verläuft parallel zu dem mit dem Überwurfteil 13 verbindbaren Winkelschenkel des Anschlußteiles 14 und zu den Anschlußenden 10 der Rohre 4 und 5.

Im Ausführungsbeispiel nach Fig.7 ist das Befestigungselement ein mit dem Überwurfteil 13 verbundener Gewindebolzen, der mit einer zu diesem Befestigungselement 18 gehörenden Mutter 18a in Gebrauchsstellung zusammenwirkt, die ebenfalls von der Vorder- oder Außenseite des Verbindungsteiles 17 betätigbar ist und beim Anziehen das Überwurfteil 13 mit seinem Gewindebolzen entsprechend gegen die Anschlußteile 14 zieht und dadurch eine Verklemmung der Rohre 4 und 5 bewirkt.

Im Ausführungsbeispiel gemäß den Figuren 1 bis 6 ist also ein Heizkörperanschluß 1 vorgesehen, bei welchem als Befestigungselement 18 eine Schraube vorgesehen ist, die eine Lochung des Verbindungsteiles 17 durchsetzt und in ein Innengewinde des Überwurfteiles 13 eindrehbar ist, so daß der Schraubenkopf an der frei zugänglichen Stelle 19 des Heizkörperanschlusses 1 angeordnet ist.

In Fig.7 hat das Verbindungsteil 17 eine Durchgangsbohrung oder Lochung für einen an dem Gegenstück, also an dem Überwurfteil 13 als Befestigungselement 18 angeordneten und befestigten Gewindebolzen und zur Verschraubung dient die zu diesem Gewindebolzen passende Mutter 18a, die von der frei zugänglichen Seite 19 des Heizkörperanschlusses 1 aus auf dem Gewindebolzen verdreh- und anziehbar ist.

Das Überwurfteil 13 greift so in Gebrauchsstellung an horizontal gerichteten Schenkeln der winkelförmigen Anschlußteile 14 an und das in das Verbindungsteil 17 der Anschlußteile 14 eingreifende Verbindungselement 18 ist, wie schon erwähnt, horizontal angeordnet und von der in Gebrauchsstellung vorderen Seite 19 dieses Verbindungsteiles 17 her verschraubbar. Somit ist es bequem zugänglich und die gesamte Montage des Heizkörperanschlusses 1 kann bequem beispielsweise von der der Wand 8 abgewandten Raumseite durchgeführt werden, ohne durch Armaturen oder Leitungen 6 und 7 oder dergleichen der Verbindung der Rohre 4 und 5 mit dem Heizkörper 9 behindert zu werden.

Der Heizkörperanschluß 1 dient dazu, zwei parallele Rohre 4 und 5 für den Vorlauf und für den Rücklauf des Heizmediums gleichzeitig an einem Heizkörper 9 anzuschließen, wobei für die beiden Rohre 4 und 5 ein gemeinsames Überwurfteil 13 mit zwei parallelen Aufnahmeöffnungen 15 für die Anschlußenden 10 der Rohre 4 und 5 vorgesehen ist. Damit verbindbare Anschlußteile, die insbesondere über weiterführende Leitungen 6 und 7 mit dem Heizkörper 9 kuppelbar sind, haben ein festes Verbindungsteil 17 zwischen sich und miteinander und das Überwurfteil 13 ist mit diesem Verbindungsteil 17 mit wenigstens einem insbesondere etwa in der Mitte zwischen den Rohren 4 und 5 und den Leitungen 6 und 7 angreifenden Befestigungselement 18 verbindbar und gegeneinander anziehbar, wobei das Befestigungselement 18 oder ein zu ihm gehörende Mutter 18a oder gegebenenfalls auch ein Hebel einer Klammer von der der Wand 8, vor der sich der Heizkörper 9 befindet, abgewandten oder von der Raumseite her gut zugänglichen Stelle 19 aus betätigbar und festlegbar ist. Somit wird die Montage des Heizkörperanschlusses 1 nicht durch zu ihm gehörende Anschlüsse, von ihm gehaltene Rohre 4 und 5 oder Leitungen 6 und7 oder sonstige Armaturen behindert.

## Patentansprüche

1. Heizkörperanschluß (1) mit einem Rohr (4) und einem Rohranschluß (2) für den Vorlauf und mit einem Rohr (5) und einem Rohranschluß (3) für den Rücklauf des Heizmediums, die beide nebeneinander angeordnet und in einem Bereich, in welchem die anzuschließenden Rohre (4, 5) parallel verlaufen, in Montagestellung verbunden sind, wobei die Anschlußenden (10) der Rohre (4,5) jeweils eine Aufweitung (11) und/oder einen Klemmring (12) aufweisen und in Gebrauchsstellung von einem Überwurfteil (13) übergriffen sind, welches mit einem Anschlußteil (14) verbunden ist, **dadurch gekennzeichnet, daß** ein gemeinsames Überwurfteil (13) mit zwei parallelen Aufnahmeöffnungen (15) für die Aufweitungen (11) der Anschlußenden (10) der Rohre (4,5) und/oder für die Anschlußenden (10) erfassenden Klemmringe (12) vorgesehen ist, daß die beiden damit verbindbaren Anschlußteile (14) durch ein festes Verbindungsteil (17) miteinander verbunden sind daß die beiden Anschlussteile (14) als parallele Anschlusskrümmer oder Winkelelemente ausgebildet sind und das Verbindungsteil (17) etwa im Winkelbereich verläuft, daß ein Befestigungselement (18) zum Verbinden des Überwurfteiles (13) mit dem Verbindungsteil (17) vorgesehen ist, welches von der zugänglichen oder wandabgewandten Seite (19) des Heizkörperanschlusses (1) aus betätigbar ist, wobei das als Schraube oder Gewindebolzen ausgebildete Befestigungselement (18) von der Außenseite des Winkels in das Verbindungsteil (17) eingreift und parallel zu jeweils einem Winkelschenkel des Anschlussteiles (14) verläuft.

2. Heizkörperanschluß nach Anspruch 1, **dadurch gekennzeichnet, daß** das Befestigungselement (18) von der dem Überwurfteil (13) abgewandten Seite der Anschlußteile (14) aus zugänglich und betätigbar ist.

3. Heizkörperanschluß nach Anspruch 1 oder 2, **dadurch gekennzeichnet, daß** das Befestigungselement (18) ein Gewinde aufweist und von der Vorder- oder Oberseite des Verbindungsteiles (17) der Anschlußteile (14) oder von der den Anschlußteilen abgewandten Seite des Überwurfteiles (13) aus verschraubbar ist.

4. Heizkörperanschluß nach einem der Ansprüche 1 bis 3, **dadurch gekennzeichnet, daß** das Befestigungselement (18) an einer Stelle des Verbindungsteiles (17) oder gegebenenfalls des Überwurfteiles mittels eines Werkzeuges verschraubbar ist, die von den anzuschließenden Rohren und/oder den abgehenden Leitungen (6,7) beabstandet und frei ist.

5. Heizkörperanschluß nach einem der Ansprüche 1 bis 4, **dadurch gekennzeichnet, daß** das Befestigungselement (18) von der dem Heizkörper (9) abgewandten und/oder beabstandeten Seite (19) betätigbar ist.

6. Heizkörperanschluß nach Anspruch 1, **dadurch gekennzeichnet, daß** das Befestigungselement (18) parallel zu dem mit dem Überwurfteil (13) verbindbaren Winkelschenkel verläuft.

7. Heizkörperanschluß nach Anspruch 6, **dadurch gekennzeichnet, daß** das Überwurfteil (13) in Gebrauchsstellung an horizontal gerichteten Schenkeln der Anschlußteile (14) angreift und das in das Verbindungsteil (17) der Anschlußteile (14) eingreifende Verbindungselement (18) horizontal angeordnet und von der in Gebrauchsstellung vorderen Seite (19) dieses Verbindungsteiles (17) verschraubbar ist.

8. Heizkörperanschluß nach einem der Ansprüche 1 bis 7, **dadurch gekennzeichnet, daß** als Befestigungselement eine Schraube vorgesehen ist, die eine Lochung des Verbindungsteiles (17) oder gegebenenfalls des Überwurfteiles (13) durchsetzt und in ein Innengewinde des Überwurfteiles (13) oder gegebenenfalls des Verbindungsteiles (17) eindrehbar ist und daß der Schraubenkopf an der frei zugänglichen Stelle des Heizkörperanschlusses (1) angeordnet ist.

9. Heizkörperanschluß nach einem der Ansprüche 1 bis 8, **dadurch gekennzeichnet, daß** das Verbindungsteil (17) oder gegebenenfalls das Überwurfteil (13) eine Durchgangsbohrung oder Lochung für einen an dem Gegenstück angeordneten und befestigten Gewindebolzen hat und daß zur Verschraubung eine zu diesem Gewindebolzen passende Mutter (18a) vorgesehen ist, die von der frei zugänglichen Seite (19) des Heizkörperanschlusses (1) aus auf den Gewindebolzen verdreh- und anziehbar ist.

10. Heizkörperanschluß nach einem der Ansprüche 1 bis 9, **dadurch gekennzeichnet, daß** zum Verbinden des Verbindungsteiles (17) und des Überwurfteiles (13) eine vorzugsweise mittels eines Hebels betätigbare Klammer vorgesehen ist, deren Klemmbacken oder Klemmteile das Überwurfteil (13) und das Verbindungsteil (17) in Gebrauchsstellung zusammenhalten und zusammendrücken, wobei der Hebel oder dergleichen von der frei zugänglichen Seite (19) des Heizkörperanschlusses (1) her betätigbar ist.

## Claims

1. Radiator connector (1) having a pipe (4) and a pipe connector (2) for the outward movement and a pipe (5) and a pipe connector (3) for the return of the heating medium, which are arranged side by side and joined together in a region in which the pipes (4, 5) which are to be connected run parallel, the connecting ends (10) of the pipes (4, 5) each having a widened portion (11) and/or a clamping ring (12) and in the position of use having a cover member (13) projecting over them which is connected to a connecting member (14), **characterised in that** a common cover member (13) is provided with two parallel receiving openings (15) for the widened portions (11) of the connecting ends (10) of the pipes (4, 5) and/or for clamping rings (12) which fit round the connecting ends (10), **in that** the two connecting members (14) which can be connected thereto are joined together by a solid junction member (17), **in that** the two connecting members (14) are constructed as parallel connecting elbows or angle elements and the junction member (17) runs substantially in the angular region, **in that** a fixing element (18) is provided for joining the cover member (13) to the junction member (17), which can be actuated from the accessible side (19) of the radiator connector (1), or from the side remote from the wall, while the fixing element (18) in the form of a screw or threaded bolt engages in the junction member (17) from the outside of the angle and runs parallel to an angle member of the connecting member (14).

2. Radiator connector according to claim 1, **characterised in that** the fixing element (18) is accessible and actuatable from the side of the connecting members (14) remote from the cover member (13).

3. Radiator connector according to claim 1 or 2, **characterised in that** the fixing element (18) has a thread and can be screwed from the front or top of the junction member (17) of the connecting members (14) or from the side of the cover member (13) remote from the connecting members.

4. Radiator connector according to one of claims 1 to 3, **characterised in that** the fixing element (18) can be screwed tight using a tool at a point of the junction member (17) or optionally of the cover member which is free and at a spacing from the pipes which are to be connected and/or the outgoing pipes (6, 7).

5. Radiator connector according to one of claims 1 to 4, **characterised in that** the fixing element (18) can be actuated from the side (19) which is remote from and/or spaced from the radiator (9).

6. Radiator connector according to claim 1, **characterised in that** the fixing element (18) runs parallel to the angle member which is connectable to the cover member (13).

7. Radiator connector according to claim 6, **characterised in that** the cover member (13) acts on horizontally directed sections of the connecting members (14) in the position of use and the junction element (18) which engages in the junction member (17) of the connecting elements (14) is horizontally mounted and can be screwed from the side (19) of this junction member (17) that is the front side in the position of use.

8. Radiator connector according to one of claims 1 to 7, **characterised in that** a screw is provided as the fixing element, which passes through a hole in the junction member (17) or optionally the cover member (13) and can be driven into an internal thread of the cover member (13) or optionally the junction member (17) and **in that** the screw head is arranged at the freely accessible point of the radiator connector (1).

9. Radiator connector according to one of claims 1 to 8, **characterised in that** the junction member (17) or optionally the cover member (13) has a through-bore or hole for a threaded bolt mounted and attached to the mating part and **in that**, for the screw connection, a nut (18a) is provided that fits this threaded bolt and which can be turned and tightened on the threaded bolt from the freely accessible side (19) of the radiator connector (1).

10. Radiator connector according to one of claims 1 to 9, **characterised in that** for joining the junction member (17) and the cover member (13), a preferably lever-operated clamp is provided, the clamping jaws or clamping members of which hold and compress the cover member (13) and the junction member (17) together in the position of use, the lever or the like being actuatable from the freely accessible side (19) of the radiator connector (1).

## Revendications

1. Connexion pour radiateur, du type se composant d'un tube (4) avec une connexion tubulaire (2) pour le départ, et d'un tube (5) avec une connexion tubulaire (3) pour le retour du fluide caloporteur, qui sont disposés tous les deux à côté l'un de l'autre, et dans une région dans laquelle les tubes à connecter (4, 5) s'étendent parallèlement et sont réunis à l'état monté, les extrémités créant la connexion (10) des tubes (4, 5) présentant chacune un évasement (11) et/ou une bague de serrage (12), et, en position de fonctionnement, sont enserrées par une pièce de recouvrement (13), laquelle est reliée à une pièce de connexion (14), **caractérisée en ce** qù'il est prévu une pièce de recouvrement commune (13), présentant deux ouvertures de réception parallèles (15) pour les évasements (11) des extrémités créant les connexions (10) des tubes (4, 5) et/ou pour les bagues de serrage (12) entourant les extrémités créant les connexions (10), en ce que les deux pièces de connexion (14) pouvant ainsi être reliées sont réunies ensemble par une pièce de liaison solidaire (17), en ce que les deux pièces de connexion (14) sont constituées par des coudes de connexion parallèles ou des éléments angulaires parallèles, tandis que la pièce de liaison (17) s'étend à peu près dans la région angulaire, et en ce qu'il est prévu un élément de fixation (18) destiné à réunir la pièce de recouvrement (13) à la pièce de liaison (17), lequel élément pouvant être actionné depuis le côté (19) du connecteur pour radiateur (1) accessible ou opposé au mur, l'élément de fixation (18), constitué par une vis ou une cheville filetée s'enfonçant dans la pièce de liaison (17) depuis le côté extérieur de l'angle, et s'étendant parallèlement à l'une ou l'autre des branches de l'angle de la pièce de connexion (14).

2. Connecteur pour radiateur selon la revendication 1, **caractérisé en ce que** l'élément de fixation (18) est accessible et peut être actionné depuis le côté des pièces de connexion (14) opposé à la pièce de recouvrement (13).

3. Connecteur pour radiateur selon l'une ou l'autre des revendications 1 ou 2, **caractérisé en ce que** l'élément de fixation (18) présente un filetage et peut être dévissé depuis les côtés avant ou supérieur de la pièce de liaison (17) des pièces de connexion (14) ou depuis les côtés opposés aux pièces de connexion de la pièce de recouvrement (13).

4. Connecteur pour radiateur selon l'une quelconque des revendications 1 à 3, **caractérisé en ce que** l'élément de fixation (18) peut être vissé au moyen d'un outil sur un emplacement de la pièce de liaison (17), ou, éventuellement, de la pièce de recouvrement, lequel emplacement est libre et espacé des tubes à connecter et/ou des conduites qui en partent.

5. Connecteur pour radiateur selon l'une quelconque des revendications 1 à 4, **caractérisé en ce que** l'élément de fixation (18) peut être actionné depuis le côté (19) opposé au radiateur ou lui étant espacé.

6. Connecteur pour radiateur selon la revendication 1, **caractérisé en ce que** l'élément de fixation (18) s'étend parallèlement à la branche de l'angle pouvant être réunie à la pièce de recouvrement (13).

7. Connecteur pour radiateur selon la revendication 6, **caractérisé en ce que** la pièce de recouvrement (13), en position de fonctionnement, rencontre une branche orientée horizontalement des pièces de connexion (14), et l'élément de liaison (18) pénétrant dans la pièce de liaison (17) des pièces de connexion (14) est disposé horizontalement et, en position de fonctionnement, peut être dévissé depuis le côté avant (19) de cette pièce de liaison (19).

8. Connecteur pour radiateur selon l'une quelconque des revendications 1 à 7, **caractérisé en ce que**, comme élément de fixation est prévue une vis qui traverse un perçage pratiqué dans la pièce de liaison (17), ou éventuellement dans la pièce de recouvrement (13), et peut être vissée dans un filetage pratiqué dans la pièce de recouvrement (13) ou, éventuellement, dans la pièce de liaison (17), et **en ce que** la tête de vis est située à l'emplacement librement accessible du connecteur pour radiateur (1).

9. Connecteur pour radiateur selon l'une quelconque des revendications 1 à 8, **caractérisé en ce que** la pièce de liaison (17), ou, éventuellement, la pièce de recouvrement (13) présente un alésage ou un orifice de traversée pour un boulon fileté disposé et fixé sur l'autre, et **en ce que**, pour le boulonnage, il est prévu un écrou (18a) adapté à ce boulon fileté, et qui peut être vissé sur, et dévissé de ce boulon fileté depuis le côté librement accessible (19) du connecteur pour radiateur (1).

10. Connecteur pour radiateur selon l'une quelconque des revendications 1 à 9, **caractérisé en ce que**, en vue de la liaison de la pièce de liaison (17) avec la pièce de recouvrement (13), il est prévu une pince, actionnable de préférence au moyen d'un levier, dont les joues de serrage ou les portions de serrage maintiennent et serrent ensemble la pièce de recouvrement (13) et la pièce de liaison (17), le levier ou analogue pouvant être actionné depuis le côté librement accessible (19) du connecteur pour radiateur (1).
